# EUROPÄISCHE PATENTSCHRIFT

(11) **EP 3 743 560 B1**
(45) Veröffentlichungstag und Bekanntmachung des Hinweises auf die Patenterteilung: **10.11.2021**
(21) Anmeldenummer: 19701951.6
(22) Anmeldetag: 08.01.2019
(51) Int. Cl.: E01B 27/16

(54) **STOPFAGGREGAT FÜR EINE GLEISSTOPFMASCHINE**
TAMPING ASSEMBLY FOR A TRACK-TAMPING MACHINE
UNITÉ DE BOURRAGE DESTINÉE À UNE BOURREUSE DE TRAVERSES

(30) Priorität: 22.01.2018 AT 5000918 U
(43) Veröffentlichungstag der Anmeldung: 02.12.2020
(73) Patentinhaber: HP3 Real GmbH, 1010 Wien (AT)
(72) Erfinder: LICHTBERGER, Bernhard, 1030 Wien (AT)
(74) Vertreter: Hübscher & Partner Patentanwälte GmbH
(86) Internationale Anmeldenummer: PCT/AT2019/050001
(87) Internationale Veröffentlichungsnummer: WO 2019/140466

(56) Entgegenhaltungen:
- EP-A1- 2 770 108
- CN-A- 102 031 734

## Beschreibung

### Technisches Gebiet

Die Erfindung bezieht sich auf ein Stopfaggregat für eine Gleisstopfmaschine mit auf einem, in einem Stopfaggregatrahmen höhenverstellbar geführten, Träger angeordneten, als Schwinghebel ausgebildeten Stopfwerkzeugpaaren, deren zum Eintauchen in ein Schotterbett bestimmte untere Stopfpickelenden mit einem Schwingungsantrieb antreibbar und hydraulisch zueinander beistellbar sind, wobei jedem der Stopfwerkzeuge eines Stopfwerkzeugpaares ein Hydraulikzylinder und gegebenenfalls ein Wegsensor zur Bestimmung der Hydraulikzylinderstellung zugeordnet sind und die Hydraulikzylinder sowohl den linearen Beistellantrieb als auch den Schwingungsantrieb der Stopfwerkzeuge bilden und wobei zur Ansteuerung der Hydraulikzylinder elektrohydraulische Ventile vorgesehen sind, die einen mechanischen Hydraulikzylinderansteuerventilteil und eine zugeordnete Ventilelektronik umfassen, wobei die Ventilelektronik bezüglich des Hydraulikzylinders mittels Schwingungsdämpfer schwingungsgedämpft gelagert ist.

### Stand der Technik

Eine derartige Vorrichtung ist aus der CN 102031734 A bekannt.

Stopfaggregate penetrieren mit Stopfwerkzeugen den Schotter eines Gleisbettes im Bereich zwischen zwei Schwellen (Zwischenfach), im Bereich des Auflagers der Schwelle im Schotter unter der Schiene und verdichten den Schotter durch eine dynamische Vibration der Stopfpickel zwischen den zueinander beistellbaren gegenüberliegenden Stopfpickeln. Stopfaggregate können in einem Arbeitszyklus eine, zwei oder mehr Schwellen stopfen (DE 24 24 829 A, EP 1 653 003 A2). Gemäß der Lehre der EP 1 653 003 A2 sind die als Linearantrieb wirksamen Beistellantriebe derart ausgeführt, dass diese nicht nur eine lineare Beistellbewegung, sondern gleichzeitig auch in einer aus der AT 339 358, der EP 0 331 956 oder der US 4 068 595 bekannten Weise die für die Stopfpickel erforderliche Vibration erzeugen. Damit können die Beistellgeschwindigkeit, die Schwingungsamplitude, deren Form und die Frequenz vorgegeben werden.

Die Bewegungen eines Stopfaggregates umfassen das vertikale Eintauchen der Stopfpickel in den Schotter, die Beistellbewegung bei welcher die Stopfpickelenden zueinander geschlossen werden und die überlagerte dynamische Schwingung welche die eigentliche Verdichtung der Schotterkörner bewirkt. Bekannt ist es für die Beistellbewegung Hydraulikzylinder zu verwenden, die zudem den Stopfantrieb bilden (AT513973A).

Optimale Stopffrequenzen zur Verdichtung liegen bekanntermaßen zwischen 25-40 Hz, wobei ein Eindringen der Stopfpickel in den Schotter mit höheren Frequenzen leichter möglich ist, da nur ein geringerer Eintauchstoß auftritt und damit die Beanspruchung der Lagerungen des Stopfpickelaggregates verringert werden kann.

Die bekannten Lösungen vollhydraulischer linearer Stopfantriebe (AT513973A) die eine Kombination aus Hydraulikzylinder und einem direkt am Hydraulikzylinder aufgebauten Steuerventil zur gleichzeitigen Erzeugung der Vibration und der Beistellbewegung aufweisen sind hohen durch die Vibration erzeugten Beschleunigungen ausgesetzt. Insbesondere die direkt auf dem Zylinder aufgebauten Steuerventile bzw. deren in das Ventil integrierten Ansteuerelektronik werden dadurch hoch beansprucht. Dadurch sinkt die Lebensdauer der Ventile und die Standzeit sinkt. Ein anderer Nachteil ist, dass die A-, B-Leitungen des Hydraulikventils direkt in den Zylinder als Bohrungen integriert werden müssen. Dadurch steigen die Größe und die Kosten des Spezialzylinders. Die steigende Größe der Zylinder ist ein Nachteil hinsichtlich der beengten Platzverhältnisse bei Stopfaggregaten. Außerdem treten an den Druckleitungen und Tankleitungen des Steuerventils hohe Druckschwankungen auf, die das Steuerventil zusätzlich belasten. Diese Druckspitzen beanspruchen andererseits auch die Armaturen der Hydraulikleitungen und die Hydraulikleitungen selbst. Dies resultiert in einer Verringerung der Lebensdauer als auch in der Schwierigkeit die Hydraulikverschraubungen auf Dauer dicht zu halten.

### Darstellung der Erfindung

Der Erfindung liegt somit die Aufgabe zugrunde, Stopfaggregate der eingangs geschilderten Art mit einfachen Mitteln derart weiterzubilden, dass die Standfestigkeit des vollhydraulischen Stopfantriebes erheblich erhöht wird.

Die Erfindung löst die gestellte Aufgabe dadurch, dass das mechanische Hydraulikzylinderansteuerventilteil mittels Schwingungsdämpfer schwingungsgedämpft am Hydraulikzylinder angeordnet ist und/oder dass die Ventilelektronik mittels Schwingungsdämpfer schwingungsgedämpft am mechanischen Hydraulikzylinderansteuerventilteil angeordnet ist.

Die Ventilelektronik des Hydrauliksteuerventils ist vom (elektro-)mechanischen Teil des Hydrauliksteuerventils getrennt aufgebaut. Damit kann die Ventilelektronik am Hydraulikzylinder und/oder am mechanischen Hydraulikzylinderansteuerventilteil schwingungsgedämpft gelagert sein. Die schwingungsdämpfende Lagerung kann von entsprechenden gummielastischen Elementen, von Feder- Dämpferelementen od. dgl. gebildet sein. Mit dieser Maßnahme wird die Standfestigkeit des vollhydraulischen Stopfantriebes erheblich erhöht

Die Ventilelektronik und der mechanische Hydraulikzylinderansteuerventilteil können auch jeder für sich oder gemeinsam bezüglich des Hydraulikzylinders mittels Schwingungsdämpfer schwingungsgedämpft gelagert sein.

Eine Ausführungsmöglichkeit der Erfindung ist es, die Ventilelektronik und gegebenenfalls das mechanischen Hydraulikzylinderansteuerventilteil vom Hydraulikzylinder beabstandet, entsprechend schwingungsgedämpft anzuordnen.

Das mechanische Hydraulikzylinderansteuerventilteil kann auch mittels Schwingungsdämpfer schwingungsgedämpft direkt am Hydraulikzylinder angeordnet sein. Zudem besteht die Möglichkeit die Ventilelektronik mittels Schwingungsdämpfer schwingungsgedämpft direkt am mechanischen Hydraulikzylinderansteuerventilteil anzuordnen.

Zudem empfiehlt es sich, wenn in einer Hydraulikdruckzuführungsleitung zum mechanischen Hydraulikzylinderansteuerventilteil ein hydraulischer Speicher angeordnet ist und/oder wenn in einer Hydrauliktankrückführleitung vom mechanischen Hydraulikzylinderansteuerventilteil ein hydraulischer Speicher eingebaut ist. Damit können verschleißfördernde Druckspitzen reduziert werden. Ein getrennt vom Hydraulikzylinder aufgebautes Ventil hat zudem den erfindungsgemäßen Vorteil, dass ein einfacher kostengünstiger Zylinder kleinerer Bauweise eingesetzt werden kann. Der Aufbau von hydraulischen Speichern in unmittelbarer Nähe des Hydrauliksteuerventils reduzieren die Druckspitzen in den Hydraulikleitungen und damit auch die Beanspruchungen des Hydrauliksteuerventils, der Dichtungen, der Armaturen sowie der Hydraulikleitungen selbst. Durch die schwingungsgedämpfte Lagerung der störanfälligen Ventilelektronik wird die Fehleranfälligkeit stark reduziert.

Kurze Beschreibung der Erfindung

In der Zeichnung ist der Erfindungsgegenstand beispielsweise dargestellt. Es zeigen
- Fig. 1: schematisch einen vollhydraulischen Stopfantrieb in teilgeschnittener Seitenansicht,
- Fig. 2: ein nicht erfindungsgemäßes Schema eines Stopfaggregates mit vollhydraulischem Stopfantrieb und
- Fig. 3: ein weiteres Schema eines Stopfaggregates mit vollhydraulischem Stopfantrieb.

### Wege zur Ausführung der Erfindung

Fig. 1 zeigt einen vollhydraulischen linearen Stopfantrieb. Der Hydraulikzylinder 11 weist in den Zylinderkörper eingebetteten Bohrungen auf, die als Hydraulikzuführungen 20 fungieren und die direkt vom angebauten Ventil 25 über Anschlüsse A, B versorgt werden. Über eine Hydraulikdruckzuführungsleitung P wird von einer Hydraulikpumpe kommend dem Steuerventil 25 unter Druck stehendes Hydraulikfluid zugeführt, das über eine Hydrauliktankrückführleitung T wieder zu einem Hydrauliktank zurückgeführt wird. In der Hydraulikdruckzuführungsleitung P zum mechanischen Hydraulikzylinderansteuerventilteil 12 ist ebenso ein hydraulischer Speicher S angeordnet, wie in der Hydrauliktankrückführleitung T.

In den Hydraulikzylinder 11 ist ein Wegsensor 17 integriert. Hier wird eine Ausführung als induktiver Wegsensor gezeigt, wobei ein Positionsmagnet 24 vorgesehen ist, über den die Auslenkung des Kolbens 21 gemessen wird. Wird die Zylinderkammer 23 über den Anschluss B unter Druck P gesetzt, dann bewegt sich der Kolben nach links. Wechselt die Druckbeaufschlagung des Kolbens über das Ventil 25 auf den Anschluß A, dann bewegt sich der Kolben 21 zur anderen Seite. Die Ventilelektronik (13) ist über Schwingungsdämper (D) schwingungsgedämpft am mechanischen Hydraulikzylinderansteuerventilteil 12 gelagert.

Fig. 2 zeigt schematisch ein Stopfaggregat 1. Das Stopfaggregat 1 für eine Gleisstopfmaschine umfasst auf einem Träger 7 angeordnete, als Schwinghebel ausgebildete Stopfwerkzeugpaare 3, deren zum Eintauchen in ein Schotterbett 4 bestimmte untere Stopfpickelenden 10 mit einem Schwingungsantrieb antreibbar und hydraulisch zueinander beistellbar sind. Jedem der Stopfwerkzeuge 3 eines Stopfwerkzeugpaares sind ein Hydraulikzylinder 11 und gegebenenfalls ein Wegsensor 17 zur Bestimmung der Hydraulikzylinderstellung zugeordnet. Der Wegsensor kann aber auch entfallen. Die Hydraulikzylinder 11 bilden sowohl den linearen Beistellantrieb als auch den Schwingungsantrieb der Stopfwerkzeuge 3. Zur Ansteuerung der Hydraulikzylinder 11 sind elektrohydraulische Ventile vorgesehen, die einen mechanischen Hydraulikzylinderansteuerventilteil 12 und eine zugeordnete Ventilelektronik 13 umfassen. Die Ventilelektronik 13 ist bezüglich des Hydraulikzylinders 11 und/oder des mechanischen Hydraulikzylinderansteuerventilteils 12 mittels Schwingungsdämpfer D schwingungsgedämpft gelagert. Der Schwingungsdämpfer D ist im Ausführungsbeispiel als gummielastisches Lager angedeutet.

Beim Stopfen tauchen die Stopfpickel in den Schotter 4 eines Gleises 1 ein und verdichten den Schotter 4 unter den Schwellen 2. Die Schwellen 2 sind an den Schienen 6 befestigt. Die Stopfarme 3 sind gelenkig am Stopfkasten 7 befestigt. Der Stopfkasten 7 wird an Vertikalführungen 8 über einen Antrieb 9 auf und ab bewegt. In der Abbildung ist der mechanische Hydraulikzylinderansteuerventilteil 12 getrennt von der stoßempfindlichen Ventilelektronik 13 aufgebaut. Eine Steuer- und Regelungselektronik 14 ist mit den Wegsensoren 17 über elektrische Verbindungsleitungen 16 verbunden. Außerdem werden die Ventilelektronikteile 13 über die Steuerleitungen 15 angesteuert. Die Steuerventilteile 12 welche direkt in die Spezialzylinder 11 sind werden mit der Druckleitung P und der Tankleitung T versorgt.

Fig. 3 zeigt erfindungsgemäß einen schematisch im Schnitt gezeigten Hydraulikzylinder 11 der mit einem getrennt vibrationssicher montiertem Steuerventil 25 über die Hydraulikleitungen A und B verbunden ist. Das Steuerventil 25 wird über die Druckleitung P versorgt und führt über die Tankleitung T das ÖI in den Tank zurück. Mit den erfindungsgemäß aufgebauten hydraulischen Druckspeichern S werden die Druckspitzen auf den Druck- und Tankleitungen reduziert.

## Patentansprüche

1. Stopfaggregat (1) für eine Gleisstopfmaschine mit auf einem, in einem Stopfaggregatrahmen höhenverstellbar geführten, Träger (7) angeordneten, als Schwinghebel ausgebildeten Stopfwerkzeugpaaren (3), deren zum Eintauchen in ein Schotterbett (4) bestimmte untere Stopfpickelenden (10) mit einem Schwingungsantrieb antreibbar und hydraulisch zueinander beistellbar sind, wobei jedem der Stopfwerkzeuge (3) eines Stopfwerkzeugpaares ein Hydraulikzylinder (11) und gegebenenfalls ein Wegsensor (7) zur Bestimmung der Hydraulikzylinderstellung zugeordnet sind und die Hydraulikzylinder (11) sowohl den linearen Beistellantrieb als auch den Schwingungsantrieb der Stopfwerkzeuge (3) bilden und wobei zur Ansteuerung der Hydraulikzylinder (11) elektrohydraulische Ventile (25) vorgesehen sind, die einen mechanischen Hydraulikzylinderansteuerventilteil (12) und eine zugeordnete Ventilelektronik (13) umfassen, wobei die Ventilelektronik (13) bezüglich des Hydraulikzylinders (11) mittels Schwingungsdämpfer (D) schwingungsgedämpft gelagert ist, **dadurch gekennzeichnet, dass** das mechanische Hydraulikzylinderansteuerventilteil (12) mittels Schwingungsdämpfer (D) schwingungsgedämpft am Hydraulikzylinder (11) angeordnet ist und/oder dass die Ventilelektronik (13) mittels Schwingungsdämpfer (D) schwingungsgedämpft am mechanischen Hydraulikzylinderansteuerventilteil (12) angeordnet ist.

2. Stopfaggregat (1) nach Anspruch 1, **dadurch gekennzeichnet, dass** die Ventilelektronik (13) und der mechanische Hydraulikzylinderansteuerventilteil (12) bezüglich des Hydraulikzylinders (11) mittels Schwingungsdämpfer (D) schwingungsgedämpft gelagert sind.

3. Stopfaggregat (1) nach Anspruch 1 oder 2, **dadurch gekennzeichnet, dass** die Ventilelektronik (13) und gegebenenfalls das mechanischen Hydraulikzylinderansteuerventilteil (12) vom Hydraulikzylinder (11) beabstandet angeordnet sind.

4. Stopfaggregat nach einem der Ansprüche 1 bis 3, **dadurch gekennzeichnet, dass** in einer Hydraulikdruckzuführungsleitung (P) zum mechanischen Hydraulikzylinderansteuerventilteil (12) ein hydraulischer Speicher (S) angeordnet ist.

5. Stopfaggregat nach einem der Ansprüche 1 bis 4, **dadurch gekennzeichnet, dass** in einer Hydrauliktankrückführleitung (T) vom mechanischen Hydraulikzylinderansteuerventilteil (12) ein hydraulischer Speicher (S) eingebaut ist.

## Claims

1. Tamping assembly (1) for a track tamping machine, comprising tamping tool pairs (3) arranged on a girder (7) - which is guided so as to be vertically adjustable in a tamping assembly frame - and formed as swing arms, the lower tamping pick ends (10) of the tamping tool pairs configured to be plunged into a ballast bed (4) being drivable using an oscillation drive and being hydraulically closable toward one another, wherein a hydraulic cylinder (11) and optionally a position sensor (7) for determining the hydraulic cylinder position are associated with each of the tamping tools (3) of a tamping tool pair, and the hydraulic cylinders (11) form both the linear closing drive and also the oscillation drive of the tamping tools (3), and wherein electrohydraulic valves (25) are provided to actuate the hydraulic cylinders (11) and comprise a mechanical hydraulic cylinder actuation valve part (12) and an associated valve electronic unit (13), wherein the valve electronic unit (13) is mounted so as to be vibration-damped with respect to the hydraulic cylinder (11) using vibration dampers (D), **characterised in that** the mechanical hydraulic cylinder actuation valve part (12) is arranged on the hydraulic cylinder (11) so as to be vibration-damped using vibration dampers (D) and/or **in that** the valve electronic unit (13) is arranged on the mechanical hydraulic cylinder actuation valve part (12) so as to be vibration-damped using vibration dampers (D).

2. Tamping assembly (1) as claimed in claim 1, **characterised in that** the valve electronic unit (13) and the mechanical hydraulic cylinder actuation valve part (12) are mounted so as to be vibration-damped with respect to the hydraulic cylinder (11) using vibration dampers (D).

3. Tamping assembly (1) as claimed in claim 1 or 2, **characterised in that** the valve electronic unit (13) and optionally the mechanical hydraulic cylinder actuation valve part (12) are arranged spaced apart from the hydraulic cylinder (11).

4. Tamping assembly as claimed in any one of claims 1 to 3, **characterised in that** a hydraulic accumulator (S) is arranged in a hydraulic pressure supply line (P) to the mechanical hydraulic cylinder actuation valve part (12).

5. Tamping assembly as claimed in any one of claims 1 to 4, **characterised in that** a hydraulic accumulator (S) is installed in a hydraulic tank return line (T) from the mechanical hydraulic cylinder actuation valve part (12).

## Revendications

1. Unité de bourrage (1) pour une bourreuse de voie avec des paires d'outils de bourrage (3) configurées comme des bras oscillants, disposées sur un support (7) guidé de façon réglable en hauteur dans un châssis d'unité de bourrage, dont les extrémités inférieures de pics de bourrage (10) destinées à plonger dans un lit de ballast (4) peuvent être actionnées avec un entraînement vibratoire et adjointes l'une à l'autre hydrauliquement, dans laquelle à chacun des outils de bourrage (3) d'une paire d'outils de bourrage sont associés un vérin hydraulique (11) et éventuellement un capteur de déplacement (7) pour déterminer la position du vérin hydraulique, et les vérins hydrauliques (11) constituent aussi bien l'entraînement de réglage linéaire que l'entraînement vibratoire des outils de bourrage (3), et dans laquelle, pour le contrôle des vérins hydrauliques (11), sont prévues des vannes électro-hydrauliques (25) qui comprennent un élément mécanique de vanne de commande de vérin hydraulique (12) et une électronique de vanne (13) associée, l'électronique de vanne (13) étant montée de manière à amortir les vibrations au moyen d'un amortisseur de vibrations (D) par rapport au vérin hydraulique (11), **caractérisée en ce que** l'élément mécanique de vanne de commande de vérin hydraulique (12) est disposé de manière à amortir les vibrations au moyen d'un amortisseur de vibrations (D) sur le vérin hydraulique (11) et/ou que l'électronique de vanne (13) est disposée de manière à amortir les vibrations au moyen d'un amortisseur de vibrations (D) sur l'élément mécanique de vanne de commande de vérin hydraulique (12).

2. Unité de bourrage (1) selon la revendication 1, **caractérisée en ce que** l'électronique de vanne (13) et l'élément mécanique de vanne de commande de vérin hydraulique (12) sont montés de manière à amortir les vibrations au moyen d'un amortisseur de vibrations (D) par rapport au vérin hydraulique (11).

3. Unité de bourrage (1) selon la revendication 1 ou 2, **caractérisée en ce que** l'électronique de vanne (13) et éventuellement l'élément mécanique de vanne de commande de vérin hydraulique (12) sont disposés à distance du vérin hydraulique (11).

4. Unité de bourrage selon une des revendications 1 à 3, **caractérisée en ce que** dans une conduite d'amenée sous pression hydraulique (P) aboutissant à l'élément mécanique de vanne de commande de vérin hydraulique (12) est disposé un accumulateur hydraulique (S).

5. Unité de bourrage selon une des revendications 1 à 4, **caractérisée en ce que** dans une conduite de retour de réservoir hydraulique (T) provenant de l'élément mécanique de vanne de commande de vérin hydraulique (12) est intégré un accumulateur hydraulique (S).
